# EUROPÄISCHE PATENTSCHRIFT

(11) **EP 3 934 468 B1**
(45) Veröffentlichungstag und Bekanntmachung des Hinweises auf die Patenterteilung: **27.09.2023**
(21) Anmeldenummer: 20711784.7
(22) Anmeldetag: 04.03.2020
(51) Int. Cl.: A43B 1/00, A43B 7/12, A43B 17/00, A43B 17/02, A43B 17/14, A43B 17/10

(54) **SCHUHEINLAGE SOWIE SYSTEM BESTEHEND AUS EINER LINKEN UND EINER RECHTEN SCHUHEINLAGE SOWIE MINDESTENS EINEM DUFTSTOFFBEHÄLTNIS**
SHOE INLAY AND SYSTEM CONSISTING OF A LEFT AND A RIGHT SHOE INLAY, AND AT LEAST ONE FRAGRANCE CONTAINER
INSERT DE CHAUSSURE ET SYSTÈME COMPRENANT UN INSERT DE CHAUSSURE GAUCHE ET INSERT DE CHAUSSURE DROIT ET AU MOINS UN RÉCIPIENT À PARFUM

(30) Priorität: 05.03.2019 DE 202019001061 U; 08.07.2019 DE 102019118373
(43) Veröffentlichungstag der Anmeldung: 12.01.2022
(73) Patentinhaber: Wittgenstein Ventures GmbH, 65199 Wiesbaden (DE)
(72) Erfinder: TUMA, Clemens, 35781 Weilburg (DE)
(74) Vertreter: dompatent von Kreisler Selting Werner - Partnerschaft von Patent- und Rechtsanwälten mbB
(86) Internationale Anmeldenummer: PCT/DE2020/100147
(87) Internationale Veröffentlichungsnummer: WO 2020/177814

(56) Entgegenhaltungen:
- EP-A1- 1 124 461
- EP-A1- 3 135 145
- CN-A- 108 209 042
- DE-U1- 29 814 239
- KR-U- 20100 012 573
- KR-U- 20110 002 391
- US-A- 5 399 404
- US-A1- 2008 034 619

## Beschreibung

Die vorliegende Erfindung betrifft eine Schuheinlage als auch ein System bestehend aus einer linken und rechten Schuheinlage sowie einem Duftstoffbehältnis.

Ein allseits bekanntes Problem im Bereich der Schuhtechnik stellt der als unangenehm empfundene Fußgeruch dar, welcher in der Folge ebenfalls zu unangenehmen Gerüchen im Innenraum von Schuhen führt.

Eine der häufigsten Ursachen für die Bildung des Fußgeruchs ist die Absonderung von Schweiß im Bereich der Füße. Der Fußgeruch geht dabei nicht unmittelbar von dem abgesonderten Schweiß aus, sondern entsteht vielmehr, wenn Bakterien den Schweiß zersetzen und dabei Buttersäure produzieren.

Die Gerüche im Bereich der Füße werden folglich durch die Feuchtigkeitsabgabe der Füße bewirkt, wobei die Verwendung von synthetischen, nicht-atmungsaktiven, Schuhmaterialien das Problem von unangenehmen Gerüchen noch weiter verstärkt. Dies liegt darin begründet, dass die von dem Fuß des Schuhträgers abgegebene Körperfeuchtigkeit durch die synthetischen Schuhmaterialien unzureichend an die Umgebung abgeführt wird und sich im Innenraum der Schuhe staut. Ebenfalls kommt es im Rahmen der Pubertät zu einer erhöhten Schweißbildung, derart, dass ebenfalls ein verstärkter Fußgeruch auftritt.

Aus dem Stand der Technik sind bereits unterschiedliche Lösungen bekannt, das Problem des Fußgeruches zu behandeln. Insbesondere sind deodorierende Sprays bzw. Sprays mit Duftstoffen bekannt, welche auf die Füße unmittelbar aufgesprüht werden, um die unangenehmen Fußgerüche zu unterbinden bzw. zu überdecken. Dabei haben die vorgenannten Sprays den Nachteil, dass diese lediglich eine kurze und sehr begrenzte Wirkdauer aufweisen, derart, dass die Sprays mehrmals täglich auf die Füße aufgebracht werden müssen.

Alternativ existieren im Stand der Technik Einlegesohlen zur Verwendung in Schuhen, wobei während des Herstellungsprozesses in die Materialien der Einlegesohle einmalig Duftstoffe eingebracht werden. Die bisher verfügbaren Produkte weisen den Nachteil auf, dass die verwendeten Duftstoffe sehr künstlich wirken und/oder darüber hinaus eine sehr kurze Duftdauer aufweisen, derart, dass nach einer kurzen Zeit die Wirkung der bedufteten Schuheinlagesohle nachlässt und das Produkt als Wegwerfprodukt konzipiert ist.

Die KR20100012573U beschreibt eine Schuheinlegesohle mit einem eingebauten Deodorant, wobei ein gewebter Stoff an der Oberfläche der Einlegesohle geklebt ist und ein inneres Eintrittsloch in dem Einlegesohlenteil ausgebildet ist, wobei ein konkaver Teil zwischen dem Zehenteil und der Sohle mit einer Vielzahl von Durchgangslöchern vorgesehen ist.

Aus der US2008034619A1 sind Schuhe zum Befeuchten der Füße eines Benutzers mit einer mehrschichtigen Sohle und einem mit der Sohle verbundenen Oberteil. Die Sohle umfasst eine Oberschicht, eine Zwischenschicht, eine Unterschicht und zwei nachfüllbare Beutel, die eine feuchtigkeitsspendende Lotion enthalten, die zwischen der Zwischen- und der Unterschicht an der Stelle der Ferse und des Fußballens angeordnet ist. Die oberen und mittleren Schichten und oberen Oberflächen der Beutel umfassen eine Vielzahl von Öffnungen, die ausgerichtet sind und es der feuchtigkeitsspendenden Lotion ermöglichen, hindurchzutreten, um mit den Füßen des Benutzers in Kontakt zu kommen. Die obere Schicht und die oberen Oberflächen der Beutel umfassen eine Vielzahl von Öffnungen, durch die die feuchtigkeitsspendende Lotion hindurchtreten kann.

Die EP3135145A1 offenbart ein Paar körperselbstheilender und regenerierender Schuhe mit einer medizinisch-therapeutischen Funktion. Die atmungsaktiven Behälter sind in Schuhen angeordnet, die eines der folgenden Medikamente enthalten: ein flüchtiges öliges Medikament, eine nichtflüchtige ölige Flüssigkeit oder ein pulverförmiges Medikament oder die Mischung aus mehr als zwei der oben genannten Medikamente; Die Medikamente verdunsten aus Löchern oder Stoffen, werden perkutan von den Füßen absorbiert, wodurch die Geschwindigkeit der spiralförmigen Migration roter Blutkörperchen erhöht wird, die Kapillaren im ganzen Körper ausgebaggert werden, was zu einer ungehinderten und üppigen Blutzirkulation führt und die Sauerstofftransportkapazität der roten Blutkörperchen erhöht. Als Ergebnis wird die Quelle vieler Krankheiten, d. h. Hypoxie, beseitigt, die Selbstheilungskräfte des Körpers umfassend repariert und verbessert, und verschiedene hypoxische Läsionen und Funktionsstörungen werden selbst geheilt und geheilt. Aus der KR20110002391U ist eine weitere Schuheinlegesohle mit einem inneren deodorierendem Pad bekannt geworden.

Ausgehend von dem vorbekannten Stand der Technik ist es die Aufgabe der vorliegenden Erfindung, den unangenehmen Fußgeruch und Geruch innerhalb von Schuhen zu reduzieren und nachhaltig das Klima der Schuhe zu verbessern.

Die Aufgabe wird erfindungsgemäß gelöst durch eine Schuheinlage umfassend eine Deckschicht, eine Dämpfungsschicht sowie einen Saugkern zur Aufnahme eines flüssigen Duftstoffes, wobei die Dämpfungsschicht auf deren Oberseite eine Vertiefung zur Aufnahme des Saugkerns aufweist, wobei die Deckschicht über der Dämpfungsschicht und dem Saugkern angeordnet ist und diese bedeckt, wobei die Schichten miteinander verbunden sind, und wobei in der Deckschicht eine lochförmige Aussparung im Bereich des Saugkerns zur Beschickung des Saugkerns mit flüssigen Duftstoffen ausgebildet ist, dadurch gekennzeichnet, dass die lochförmige Aussparung als Ventileinrichtung ausgestaltet ist.

Die erfindungsgemäße Ausgestaltung weist dabei den Vorteil auf, dass der Saugkern zur Aufnahme der flüssigen Duftstoffe immer wieder erneut über die lochförmige Aussparung befüllt werden kann, wenn die Wirkung des aufgebrachten Duftstoffes nachgelassen hat. Weiterhin wird es durch die vorgesehene Ausgestaltung ermöglicht, dass der Benutzer der zuvor beschriebenen Schuheinlage die Beduftung der Schuheinlage nach seinen eigenen Wünschen durch Einbringung des bevorzugten flüssigen Duftstoffes selbst vornehmen kann. Insbesondere kann der Benutzer die von ihm bevorzugte Parfüm- oder Deodorantmarke nutzen, um seine Schuheinlage selbst zu beduften.

Bei den flüssigen Duftstoffen handelt es sich bevorzugt um Duftöle, welche den Vorteil haben, dass diese eine längere Wirkdauer aufweisen, in dem Sinne, dass sich die Duftstoffe langsamer verflüchtigen. Weiterhin weisen die Duftöle eine höhere Viskosität als übliche flüssige Duftstoffe auf, derart, dass die Duftöle den zusätzlichen Vorteil aufweisen, dass diese langsamer aus dem Saugkern austreten und dort sicherer eingeschlossen werden.

Der Saugkern lässt sich durch die lochförmige Aussparung in der Deckschicht mit einem flüssigen Duftstoff beträufeln bzw. beschicken, wobei der Duftstoff in den Saugkern bzw. das Gewebe und insbesondere das Textilgewebe des Saugkerns eindringen kann und dort über mehrere Tage bzw. Wochen sicher gespeichert bzw. eingeschlossen wird. Der Duft kann ausgehend von dem Saugkern, insbesondere über die lochförmige Aussparung, in den umgebenden Schuhraum als gasförmige Phase abgegeben werden und sorgt in dem Schuhraum für eine angenehme Frische und kann unangenehme Gerüche überdecken. Ein unmittelbarer Austritt des flüssigen Duftstoffes wird dabei durch die vorgesehene Anordnung der Überdeckung des Saugkerns mit der Deckschicht verhindert, so dass der flüssige Duftstoff beispielsweise nicht durch die Socke des Schuhträgers unmittelbar aufgesaugt werden kann.

Die Deckschicht kann die darunterliegende Dämpfungsschicht sowie den darin aufgenommen Saugkern vollflächig bedecken und lediglich im Bereich des unterhalb der Deckschicht angeordneten Saugkerns eine lochförmige Aussparung aufweisen. In einer alternativen Form kann es jedoch ebenfalls vorgesehen sein, dass die Deckschicht lediglich einen Teilbereich der oberen Fläche der Dämpfungsschicht zumindest aber die Oberfläche des Saugkerns bedeckt.

Die Verbindung der einzelnen Schichten der Schuheinlage, insbesondere der vorgenannten Deckschicht und Dämpfungsschicht, kann insbesondere durch eine Verklebung der Einzelschichten miteinander realisiert werden, derart, dass eine dauerhafte mechanische Verbindung bzw. Haftung der Schichten untereinander gewährleistet ist. Insbesondere kann es vorgesehen sein, dass der Saugkern in die Vertiefung der Dämpfungsschicht eingeklebt wird. Die Verbindung der einzelnen Schichten sowie optional des Saugkerns kann jedoch ebenfalls über alternative Verfahren realisiert werden, beispielsweise indem während des Herstellungsverfahrens das Ausgangsmaterial der Dämpfungsschicht im noch flüssigen Zustand während eines Spritzgussverfahrens mit dem Saugkern und/oder den weiteren Schichten der Schuhsohle in einer Form zusammengefügt und darauffolgend das Material der Dämpfungsschicht ausgehärtet wird, wodurch eine mechanische Anbindung der Dämpfungsschicht an die übrigen Schichten, sowie optional dem Saugkern hergestellt wird.

Gemäß einer bevorzugten Ausführungsform der Erfindung kann der Saugkern als Duftstoffspeicher aus einem Textilgewebe gebildet werden. Der Saugkern, welcher aus dem Textilgewebe gebildet ist, weist den Vorteil auf, dass dieser den Duftstoff, beispielsweise das Duftöl, eine festgelegte Zeitdauer speichern kann. Der Saugkern bildet damit eine Art Reservoir bzw. Speicher für den flüssigen Duftstoff aus. Aufgrund der Ausgestaltung des Saugkerns als Textilgewebe wird dabei das Duftöl gleichmäßig im gesamten Saugkern aufgenommen und verteilt, derart, dass eine langsame und kontinuierliche Abgabe des Duftstoffes bewirkt wird. Weiterhin ist der flüssige Duftstoff nicht dauerhaft in dem Saugkern gebunden, derart, dass sich dieser mittels eines Waschvorgangs wieder aus dem Saugkern entfernen lässt.

Der Saugkern kann mindestens zweilagig aus einer oberen Schicht aus einem Textilgewebe und einer darunter angeordneten Viskose-Schicht ausgebildet werden. Bei Aufbringung eines Duftmitteltropfens auf die obere Schicht des Saugkerns leiten die Textilfasern des Textilgewebes das flüssige Duftmittel in die darunter liegende Viskose-Schicht in welchem das Duftmittel gespeichert wird.

In einer Ausführungsform der erfindungsgemäßen Schuheinlage kann es vorgesehen sein, dass diese eine Stoffabdeckung umfasst, wobei die Stoffabdeckung als zusätzliche Schicht unterhalb der Dämpfungsschicht angeordnet ist und deren Unterseite optional vollständig bedeckt. Dabei kann es ebenfalls vorgesehen sein, dass die vorgenannte Stoffabdeckung mit der Dämpfungsschicht untrennbar verbunden, beispielsweise verklebt, ist.

Die Stoffabdeckung weist den Vorteil auf, dass das Einlegen der Schuheinlage in den Schuh vereinfacht wird und die oberhalb der Stoffabdeckung angeordneten Schichten der Schuheinlage während der Benutzung durch die Stoffabdeckung gestützt werden, womit die Lebensdauer der erfindungsgemäßen Schuheinlage weiter erhöht werden kann. Die Stoffabdeckung kann in einer erfindungsgemäßen Ausführungsform die Unterseite der erfindungsgemäßem Schuheinlage bilden.

Die Deckschicht kann aus einer flüssigkeitsundurchlässigen und gleichzeitig gasdurchlässigen Membran gebildet werden. Die derart ausgestaltete Membran verhindert ein Austreten von flüssigem Duftstoff aus dem Saugkern in die Umgebung, lässt jedoch den gasförmigen Duftstoff durchtreten, wodurch der Schuhinnenraum beduftet werden kann.

Es ist erfindungsgemäß vorgesehen, dass die lochförmige Aussparung als Ventileinrichtung ausgebildet ist. Die Ventileinrichtung kann dabei derart ausgestaltet werden, dass ein Zuführen von flüssigem Duftstoff von der Umgebung der Schuheinlage in den Saugkern ermöglicht wird, jedoch ein Austreten von flüssigem Duftstoff aus dem Saugkern unterbunden wird.

In einer bevorzugten Ausführungsform kann es vorgesehen sein, dass die Deckschicht der Schuheinlage aus einem Mikrofaserbezug gebildet ist.

Der Mikrofaserbezug kann die Feuchtigkeit, insbesondere den von dem Fuß abgesonderten Schweiß aufsaugen. Weiterhin kann der Mikrofaserbezug mit antibakteriellen Eigenschaften versehen werden, wodurch die Entstehung des Geruches im Schuh verhindert bzw. reduziert werden kann. Darüber hinaus weist der Mikrofaserbezug wärmeregulierende Eigenschaften auf, womit das Schuhklima durch den Mikrofaserbezug weiter verbessert wird.

In einer Ausführungsform der Erfindung kann es vorgesehen sein, dass die Vertiefung der Dämpfungsschicht durch eine kreisrunde Ausstanzung auf deren Oberseite gebildet ist. Die kreisrunde Ausstanzung kann dabei beispielsweise einen Durchmesser im Bereich von 1-2 cm, bevorzugt von etwa 1,3 cm, aufweisen.

In einer bevorzugten Ausführungsform der Erfindung ist es vorgesehen, dass die Dämpfungsschicht im Wesentlichen aus Ethylenvinylacetat (EVA) hergestellt ist. Die Verwendung von Ethylenvinylacetat als Grundmaterial für die Herstellung der Dämpfungsschicht weist dabei den Vorteil auf, dass das EVA-Material eine dämpfende und zugleich rückstellende Wirkung der Schuheinlage bereitstellt. Die EVA Dämpfungsschicht kann eine Schichtdicke im Bereich von 1 mm bis 5 mm, besonders bevorzugt liegt die Schichtdicke bei etwa 2 mm im Mittelbereich des Schuheinlage und läuft im Randbereich der Schuhsohle rundherum dünner aus.

In einer besonders bevorzugten Ausführungsform kann es vorgesehen sein, dass die Schichten der Schuheinlage mittels eines Neoprenklebstoffes oder alternativ über ein lösemittelfreies Sprühklebesystem verbunden werden.

Erfindungsgemäß kann es vorgesehen sein, dass die Ränder der Dämpfungsschicht rundherum dünner auslaufen als in der Mitte der Dämpfungsschicht. Unter dem vorgenannten Merkmal des dünneren Auslaufens wird im Rahmen der vorliegenden Anmeldung verstanden, dass sich die Dicke der Dämpfungsschicht im Randbereich der Dämpfungsschicht von einer Maximaldicke der Dämpfungsschicht im mittleren Bereich der Dämpfungsschicht bis auf eine Minimaldicke am Rand kontinuierlich verjüngt. Es können insbesondere im Randbereich an der Unter- und/oder Oberseite der Dämpfungsschicht konvexe oder konkave Oberflächenverläufe zu Anpassung der Form der Schuhsohle an ein vorhandenes Schuhbett vorgesehen sein.

In einer weiterhin bevorzugten Ausführungsform können die Schichten, der Saugkern sowie die Verklebung der erfindungsgemäßen Schuheinlage derart ausgestaltet werden, dass diese maschinenwaschbar, insbesondere bei 30°C maschinenwaschbar ausgestaltet sind.

Die Ausgestaltung als maschinenwaschbare Schuheinlage weist den Vorteil auf, dass mit ein und derselben Schuheinlage aufeinander folgend unterschiedliche Duftnoten der flüssigen Duftstoffe verwendet werden können und damit die erfindungsgemäße Schuheinlage als mehrfach verwendbares Produkt ausgestaltet ist. Dabei lässt sich der in den Saugkern eingebrachte Duftstoff in der Waschmaschine vollständig neutralisieren bzw. auswaschen, so dass die Schuheinlage erneut verwendet werden kann. Die vorgenannte Ausführungsform weist weiterhin den Vorteil auf, dass die Schuheinlage während des Waschvorgangs durch Zugabe geeigneter Waschzusätze ebenfalls desinfiziert und gründlich gereinigt werden kann.

In einer besonders bevorzugten Ausführungsform kann es vorgesehen sein, dass die Abmessungen des Saugkerns im Wesentlichen den Abmessungen der Vertiefung in der Dämpfungsschicht entsprechen und der Saugkern in der Vertiefung eingebettet ist.

Durch die im Wesentlichen angepassten Abmessungen des Saugkerns an die Abmessungen der Aussparung ist der Saugkern im Schuh bzw. in der Schuheinlage für den Benutzer nicht spürbar, wodurch der Tragekomfort der Schuheinlage weiter erhöht wird. Weiterhin kann der Saugkern durch die Einbettung in der Vertiefung während des Gebrauches nicht verrutschen oder verloren gehen. Der Saugkern kann dabei insbesondere durch eine Verklebung in die Vertiefung eingebettet werden. Die Einbettung weist weiterhin den Vorteil auf, dass ein Ausdrücken des Saugkerns während der Benutzung der erfindungsgemäßen Schuheinlage verhindert wird, derart, dass sichergestellt werden kann, dass mit der erfindungsgemäßen Schuheinlage der jeweilige Duftstoff möglichst lange eingeschlossen bleibt. Im Querschnitt der Schuheinlage betrachtet schließt die obere Seite des Saugkerns dabei bevorzugt mit der Oberseite der Dämpfungsschicht ab, derart, dass ein von dem Fuß des Schuhträgers auf die erfindungsgemäße Schuheinlage ausgeübter Druck gleichmäßig auf die obere Fläche der Schuheinlage verteilt wird und die auf den Saugkern lokal ausgeübte Druckkraft reduziert wird. Besonders bevorzugt ist die Oberseite des Saugkerns im Querschnitt der erfindungsgemäßen Schuheinlage leicht vertieft gegenüber der umgebenden Oberfläche der Dämpfungsschicht ausgestaltet, derart, dass der auf den Saugkern ausgeübte Druck durch den Fuß des Schuhträgers weiter verringert bzw. gänzlich vermieden wird.

In einer weiterhin bevorzugten Ausführungsform der erfindungsgemäßen Schuheinlage kann es vorgesehen sein, dass die Schichten im Wesentlichen die Form und die Abmessungen eines Fußbettes eines linken oder rechten Schuhs aufweisen und als Einlegesohle ausgebildet sind.

Besonders bevorzugt weisen die Schichten der Schuheinlage untereinander die gleiche Form und Flächenabmessungen auf, so dass die Schichten deckungsgleich aufeinander aufliegen und dauerhaft miteinander verbindbar sind.

Die Erfindung betrifft weiterhin ein System umfassend eine linke und eine rechte erfindungsgemäße Schuheinlage mit den erfindungsgemäßen Merkmalen wie zuvor beschrieben, sowie mindestens ein Duftstoffbehältnis zur Aufnahme eines flüssigen Duftstoffes, wobei das Duftstoffbehältnis einen an die lochförmige Aussparung der Schuheinlage angepassten Behälterauslass aufweist und wobei der flüssige Duftstoff durch den Behälterauslass über die lochförmige Aussparung dem Saugkern der Schuheinlage zuführbar ist.

Es zeigen:
- Fig. 1: eine erste beispielhafte Ausführungsform einer erfindungsgemäßen Schuheinlage in teilgeschnittener perspektivischer Ansicht,
- Fig. 2: eine beispielhafte Ausgestaltung der Dämpfungsschicht der erfindungsgemäßen Schuhsohle in Aufsicht,
- Fig. 3: den Querschnitt durch ein zweites Ausführungsbeispiel einer erfindungsgemäßen Schuhsohle, sowie
- Fig. 4: den Teilausschnitt aus einer erfindungsgemäßen Schuheinlage zusammen mit einem Duftstoffbehältnis.

Die Fig. 1 stellt eine erste beispielhafte Ausführungsform einer erfindungsgemäßen Schuheinlage in schematischer dreidimensionaler Ansicht dar, wobei die Einzelschichten zum besseren Verständnis des gewählten Schichtaufbaus teilweise abgeschnitten dargestellt sind.

Die erste beispielhafte Ausführungsform der erfindungsgemäßen Schuheinlage 1 gemäß Fig. 1 umfasst eine Deckschicht 2 als oberste Schicht der Schuheinlage 1 sowie eine Dämpfungsschicht 3 in Kombination mit einer weiteren Stoffabdeckung 5, welche als zusätzliche Schicht unterhalb der Dämpfungsschicht 3 angeordnet ist und deren Unterseite 32 im dargestellten Ausführungsbeispiel vollständig bedeckt. In dem dargestellten Ausführungsbeispiel weist die Dämpfungsschicht 3 auf deren Oberseite 30 eine Vertiefung 31 auf, in welcher der Saugkern 4 aufgenommen ist, wobei die Deckschicht 2 oberhalb der Dämpfungsschicht 3 sowie dem Saugkern 4 angeordnet ist und diese bedeckt, wobei in der Fig. 1 zur besseren Darstellbarkeit ein Teil der Deckschicht 2 sowie der Dämpfungsschicht 3 weggeschnitten wurde.

Wie dies ebenfalls aus Fig. 1 ersichtlich ist, wird die Vertiefung 31 zur Aufnahme des Saugkerns 4 durch eine kreisrunde Ausstanzung auf der Oberseite 30 der Dämpfungsschicht 3 gebildet. Hierbei sind in der dargestellten beispielhaften Ausführungsform gem. Fig. 1 die Schichten 2, 3 sowie 5 im Wesentlichen der Form und den Abmessungen eines Fußbettes eines linken Schuhs nachempfunden, wobei die Schuheinlage im dargestellten Ausführungsbeispiel als Einlegesohle ausgebildet ist. Die Einzelschichten 2, 3, 5 liegen in dem dargestellten Ausführungsbeispiel aufeinander und sind miteinander untrennbar beispielsweise durch Vorsehung einer Verklebung mittels Neoprenklebstoff verbunden.

Der Fig. 2 ist die erfindungsgemäße Ausgestaltung der Dämpfungsschicht 3 in Aufsicht entnehmbar, wobei die Dämpfungsschicht 3 in dem gezeigten Ausführungsbeispiel eine Vertiefung 31 in Form einer kreisrunden Ausstanzung 33 auf der Oberseite 30 der Dämpfungsschicht 3 aufweist. Wie dies aus dem Vergleich der Fign. 1 und 2 hervorgeht, können sowohl die Position als auch die Abmessungen der Vertiefung 31 auf der Oberfläche 30 zur Aufnahme des Saugkerns 4 erfindungsgemäß variiert werden. Insbesondere kann die Vertiefung 31 und damit der Saugkern 4 in Bereiche die Schuheinlage 1 positioniert werden in welche aufgrund der Geometrie des Fußgewölbes des Schuhträgers ein geringer lokaler Druck während der Benutzung zu erwarten ist.

In der Fig. 3 ist eine zweite beispielhafte Ausgestaltung einer erfindungsgemäßen Schuheinlage 1 dargestellt, wobei die Schuheinlage 1 eine Deckschicht 2 sowie eine Dämpfungsschicht 3, als auch eine zusätzliche Schicht gebildet durch die Stoffabdeckung 5 unterhalb der Dämpfungsschicht 3 umfasst, welche die Unterseite 32 der Dämpfungsschicht 3 vollständig bedeckt. Wie dies dem Querschnitt der Fig. 3 entnehmbar ist, weist die Dämpfungsschicht 3 auf deren Oberseite 30 eine Vertiefung 31 auf, in welche der Saugkern 4 aufgenommen ist. Die Deckschicht 2 bedeckt dabei in der gezeigten beispielhaften Ausführungsform vollflächig die Dämpfungsschicht 3, weist jedoch im Bereich des Saugkerns 4 eine Ventileinrichtung gebildet durch eine lochförmige Aussparung 21 auf, über welche der Saugkern 4 mit flüssigen Duftstoffen 8 (in Fig. 3 nicht dargestellt) beschickt werden kann. Die beispielhafte Ausgestaltung der erfindungsgemäßen Schuhsohle 1 gemäß Fig. 3 weist einen Mittelbereich 34 sowie Randbereiche 35 und 36 auf, wobei die Dämpfungsschicht 3 in den Randbereichen 35 und 36 von einer Maximaldicke im Mittelbereich 34 zu einer Minimaldicke im Bereich des umlaufenden Randes der erfindungsgemäßen Schuheinlage 1 ausläuft und somit die Ränder 35 und 36 der Dämpfungsschicht 3 rundherum dünner auslaufen als in der Mitte der Dämpfungsschicht 3.

Wie dies ebenfalls der Fig. 3 entnehmbar ist, weist der Saugkern 4 im Wesentlichen die Abmessungen der Vertiefung 31 der Dämpfungsschicht 3 auf, wobei der Saugkern 4 in der Vertiefung 31 eingebettet ist. In dem vorgesehenen Ausführungsbeispiel ist der Saugkern 4 minimal kleiner als die Abmessungen der Vertiefung 31 ausgestaltet, derart, dass der Saugkern 4 über einen Klebstoff wie beispielsweise einen Neoprenklebstoff in der Vertiefung 31 einklebbar ist.

Die Fig. 4 zeigt Anteile eines erfindungsgemäßen Systems umfassend eine linke und rechte erfindungsgemäße Schuhsohle 1 sowie ein Duftstoffbehältnisses 7. In der Fig. 4 ist aus Gründen der Übersichtlichkeit lediglich ein Teilschnitt einer erfindungsgemäßen Schuhsohle 1 in Kombination mit einem Duftstoffbehältnis 7 dargestellt, wobei die erfindungsgemäße Schuheinlage 1 wiederum durch eine zuoberst angeordnete Deckschicht 2, eine darunter ausgestaltete Dämpfungsschicht 3 sowie durch eine zusätzliche Schicht bildende Stoffabdeckung 5 ausgestaltet ist. In der Vertiefung 31 der Dämpfungsschicht 3 ist der Saugkern 4 zur Aufnahme des flüssigen Duftstoffes 8 angeordnet. Die Fig. 4 zeigt den Vorgang der Beschickung des Saugkerns 4 mit dem Duftstoff 8. Der Duftstoff 8 ist dabei als Flüssigkeit in dem Duftstoffbehältnis 7 aufgenommen und wird über den Behälterauslass 70 durch die lochförmige Aussparung 21 in der Deckschicht 2 in den Saugkern 4 eingebracht. Dargestellt ist das Aufbringen eines Flüssigkeitstropfens des Duftstoffes 8 auf der oberen Fläche des Saugkerns 4. Der Behälterauslass 70 ist dabei an die Form und Abmessungen der lochförmigen Aussparung 21 der Deckschicht 2 angepasst, derart, dass ein versehentliches Aufbringen von Duftstoff 8 auf die Deckschicht 2 verhindert wird.

## Patentansprüche

1. Schuheinlage (1) umfassend:
- eine Deckschicht (2),
- eine Dämpfungsschicht (3), sowie
- einen Saugkern (4) zur Aufnahme eines flüssigen Duftstoffes,
wobei die Dämpfungsschicht (3) auf deren Oberseite (30) eine Vertiefung (31) zur Aufnahme des Saugkerns (4) aufweist, wobei die Deckschicht (2) über der Dämpfungsschicht (3) und dem Saugkern (4) angeordnet ist und diese bedeckt, wobei die Schichten miteinander verbunden sind, und wobei in der Deckschicht (2) eine lochförmige Aussparung (21) im Bereich des Saugkerns (4) zur Beschickung des Saugkerns (4) mit flüssigen Duftstoffen ausgebildet ist,
**dadurch gekennzeichnet, dass**
die lochförmige Aussparung als Ventileinrichtung ausgestaltet ist.

2. Schuheinlage nach Anspruch 1, wobei der Saugkern (4) als Duftstoffspeicher aus einem Textilgewebe gebildet ist.

3. Schuheinlage nach Anspruch 1 oder 2, wobei der Saugkern (4) mindestens zweilagig aus einer oberen Schicht aus einem Textilgewebe und einer darunter angeordneten Viskose-Schicht gebildet ist.

4. Schuheinlage nach einem der Ansprüche 1 bis 3, umfassend eine Stoffabdeckung (5), wobei die Stoffabdeckung (5) als zusätzliche Schicht unterhalb der Dämpfungsschicht (3) angeordnet ist und deren Unterseite (32) vollständig bedeckt.

5. Schuheinlage nach einem der vorgenannten Ansprüche, wobei die Deckschicht (2) aus einer flüssigkeitsundurchlässigen und gleichzeitig gasdurchlässigen Membran gebildet ist.

6. Schuheinlage nach einem der vorgenannten Ansprüche, wobei die Deckschicht (2) aus einem Mikrofaserbezug gebildet ist.

7. Schuheinlage nach einem der vorausgehenden Ansprüche, wobei die Vertiefung (31) durch eine kreisrunde Ausstanzung (33) auf der Oberseite (30) der Dämpfungsschicht (3) gebildet ist.

8. Schuheinlage nach einem der vorausgehenden Ansprüche, wobei die Dämpfungsschicht (3) im Wesentlichen aus Ethylenvinylacetat (EVA) hergestellt ist.

9. Schuheinlage nach einem der vorausgehenden Ansprüche, wobei die Schichten (2, 3, 5) mittels Neoprenklebstoff verbunden sind.

10. Schuheinlage nach einem der vorausgehenden Ansprüche, wobei die Ränder (35, 36) der Dämpfungsschicht (3) rundherum dünner auslaufen als in der Mitte (34) der Dämpfungsschicht (3).

11. Schuheinlage nach einem der vorausgehenden Ansprüche, wobei die Schichten (2, 3, 5), der Saugkern (4) und eine Verklebung derart ausgestaltet sind, dass diese maschinenwaschbar sind.

12. Schuheinlage nach einem der vorausgehenden Ansprüche, wobei die Abmessungen des Saugkerns (4) im Wesentlichen den Abmessungen der Vertiefung (31) in der Dämpfungsschicht (3) entsprechen und der Saugkern (4) in der Vertiefung (31) eingebettet ist.

13. Schuheinlage nach einem der vorausgehenden Ansprüche, wobei die Höhenabmessung des Saugkerns (21) geringer als die Tiefenabmessung der Vertiefung (31) ausgestaltet ist, so dass die obere Fläche des Saugkerns (21) gegenüber der oberen Fläche der Dämpfungsschicht (3) vertieft ist.

14. Schuheinlage nach einem der vorausgehenden Ansprüche, wobei die Schichten (2, 3, 5) im Wesentlichen die Form und Abmessungen eines Fußbettes eines linken oder rechten Schuhs aufweisen und als Einlegesohle ausgebildet sind.

15. System umfassend eine linke und eine rechte Schuheinlage gemäß einem der Ansprüche 1 bis 14 sowie mindestens ein Duftstoffbehältnis (7), wobei das Duftstoffbehältnis (7) einen an die lochförmige Aussparung (21) angepassten Behälterauslass (70) aufweist und wobei der flüssige Duftstoff (8) durch den Behälterauslass (70) über die lochförmige Aussparung (21) dem Saugkern (4) zuführbar ist.

## Claims

1. Shoe inlay (1) comprising:
- a cover layer (2),
- a damping layer (3), as well as
- an absorbent core (4) for holding a liquid fragrance,
wherein the damping layer (3) has a recess (31) in its upper side (30) for receiving the absorbent core (4), the cover layer (2) being arranged over the damping layer (3) and the absorbent core (4) and covering the same, the layers being connected to one another, and the cover layer (2) being formed with a hole-shaped opening (21) in the area of the absorbent core (4) for feeding liquid fragrances to the absorbent core (4),
**characterized in that**
the hole-shaped opening is designed as a valve means.

2. Shoe inlay according to claim 1, wherein the absorbent core (4) is formed as a fragrance reservoir from a textile material.

3. Shoe inlay according to claim 1 or 2, wherein the absorbent core (4) is formed at least in two layers by an upper layer of a textile fabric and a viscose layer arranged under the same.

4. Shoe inlay according to one of claims 1 to 3, comprising a fabric cover (5), the fabric cover (5) being arranged under the damping layer (3) as an additional layer and covering all of the lower side (32) of the same.

5. Shoe inlay according to any one of the preceding claims, wherein the cover layer (2) is formed by a liquid-impermeable and at the same time gas-permeable membrane.

6. Shoe inlay according to any one of the preceding claims, wherein the cover layer (2) is formed by a microfiber cover.

7. Shoe inlay according to any one of the preceding claims, wherein the recess (31) is formed by a circular punch (33) on the upper side (30) of the damping layer (3).

8. Shoe inlay according to any one of the preceding claims, wherein the damping layer (3) is made substantially of ethylene vinyl acetate (EVA).

9. Shoe inlay according to any one of the preceding claims, wherein the layers (2, 3, 5) are joined by means of neoprene adhesive.

10. Shoe inlay according to any one of the preceding claims, wherein the edges (35, 36) of the damping layer (3) taper out thinner along the circumference that at the center (34) of the damping layer (3).

11. Shoe inlay according to any one of the preceding claims, wherein the layers (2, 3, 5), the absorbent core (4) and a bonding are designed to be machinewashable.

12. Shoe inlay according to any one of the preceding claims, wherein the dimensions of the absorbent core (4) substantially correspond to the dimensions of the recess (31) in the damping layer (3), and the absorbent core (4) is embedded in the recess (31).

13. Shoe inlay according to any one of the preceding claims, wherein the height dimension of the absorbent core (21) is designed to be smaller than the depth dimension of the recess (31) so that the upper surface of the absorbent core (21) is recessed with respect to the upper surface of the damping layer (3).

14. Shoe inlay according to any one of the preceding claims, wherein the layers (2, 3, 5) substantially have the shape and dimensions of a footbed of a left or right shoe and are designed as inlay soles.

15. System comprising a left and a right shoe inlay according to any one of claims 1 to 14, as well as at least one fragrance container (7), the fragrance container (7) having a container outlet (70) adapted to the hole-shaped opening (21), and wherein the liquid fragrance (8) can be fed to the absorbent core (4) through the container outlet (70) via the hole-shaped opening (21).

## Revendications

1. Semelle intérieure (1) comprenant :
- une couche supérieure (2),
- une couche amortissante (3), ainsi que
- un noyau absorbant (4) pour la réception d'un parfum liquide,
la couche amortissante (3) présentant sur sa face supérieure (30) un creux (31) pour la réception du noyau absorbant (4), la couche supérieure (2) étant disposée au-dessus de la couche amortissante (3) et du noyau absorbant (4) et recouvrant ceux-ci, les couches étant liées l'une à l'autre et une cavité (21) en forme de trou étant conçue dans la couche supérieure (2) dans la zone du noyau absorbant (4) pour le remplissage du noyau absorbant (4) avec des parfums liquides,
**caractérisée en ce que**
la cavité en forme de trou est conçue comme un dispositif de soupape.

2. Semelle intérieure selon la revendication 1, le noyau absorbant (4) étant formé comme un réservoir de parfum à partir d'un tissu textile.

3. Semelle intérieure selon la revendication 1 ou 2, le noyau absorbant (4) étant formé d'au moins deux couches, une couche supérieure composée d'un tissu textile et une couche en viscose disposée en dessous de celle-ci.

4. Semelle intérieure selon l'une des revendications 1 à 3, comprenant une couverture en tissu (5), la couverture en tissu (5) étant disposée comme une couche supplémentaire au-dessous de la couche amortissante (3) et recouvrant complètement la face inférieure (32) de celle-ci.

5. Semelle intérieure selon l'une des revendications précédentes, la couche supérieure (2) étant formée d'une membrane imperméable aux liquides et en même temps perméable aux gaz.

6. Semelle intérieure selon l'une des revendications précédentes, la couche supérieure (2) étant formée d'un revêtement en microfibre.

7. Semelle intérieure selon l'une des revendications précédentes, le creux (31) étant formé par une découpe circulaire (33) sur la face supérieure (30) de la couche amortissante (3).

8. Semelle intérieure selon l'une des revendications précédentes, la couche amortissante (3) étant essentiellement fabriquée en éthylène-acétate de vinyle (EVA).

9. Semelle intérieure selon l'une des revendications précédentes, les couches (2, 3, 5) étant liées au moyen d'une colle néoprène.

10. Semelle intérieure selon l'une des revendications précédentes, les bords (35, 36) de la couche amortissante (3) étant tout autour plus minces que dans le centre (34) de la couche amortissante (3).

11. Semelle intérieure selon l'une des revendications précédentes, les couches (2, 3, 5), le noyau absorbant (4) et un collage étant conçus de telle façon que ceux-ci sont lavables en machine.

12. Semelle intérieure selon l'une des revendications précédentes, les dimensions du noyau absorbant (4) correspondant essentiellement aux dimensions du creux (31) dans la couche amortissante (3) et le noyau absorbant (4) étant intégré dans le creux (31).

13. Semelle intérieure selon l'une des revendications précédentes, la dimension en hauteur du noyau absorbant (21) étant conçue inférieure à la dimension de profondeur du creux (31), de sorte que la surface supérieure du noyau absorbant (21) est enfoncée par rapport à la surface supérieure de la couche amortissante (3).

14. Semelle intérieure selon l'une des revendications précédentes, les couches (2, 3, 5) présentant essentiellement la forme et les dimensions d'une semelle d'une chaussure gauche ou droite et sont conçues comme une semelle amovible.

15. Système comprenant une semelle intérieure gauche et une semelle intérieure droite selon l'une quelconque des revendications 1 à 14, ainsi qu'au moins un récipient de parfum (7), le récipient de parfum (7) présentant une sortie de récipient (70) adaptée à la cavité (21) en forme de trou et le parfum liquide (8) pouvant être amené à travers la sortie de récipient (70) par l'intermédiaire de la cavité (21) en forme de trou au noyau absorbant (4).
